# EUROPÄISCHE PATENTSCHRIFT

(11) **EP 3 259 860 B1**
(45) Veröffentlichungstag und Bekanntmachung des Hinweises auf die Patenterteilung: **04.09.2019**
(21) Anmeldenummer: 16700687.3
(22) Anmeldetag: 14.01.2016
(51) Int. Cl.: H04H 60/51, H04H 60/70

(54) **VERFAHREN ZUM BETREIBEN EINES RADIOSYSTEMS, RADIOSYSTEM UND KRAFTWAGEN MIT EINEM RADIOSYSTEM**
METHOD FOR OPERATING A RADIO RECEIVER SYSTEMS, RADIO RECEIVER SYSTEM AND VEHICLE WITH A RADIO RECEIVER SYSTEM
PROCÉDÉ DE FONCTIONNEMENT D'UN SYSTÈME DE RÉCEPTEUR RADIO, SYSTÈME DE RÉCEPTEUR RADIO ET VÉHICULE CONTENANT UN SYSTÈME DE RÉCEPTEUR RADIO

(30) Priorität: 21.02.2015 DE 102015002245
(43) Veröffentlichungstag der Anmeldung: 27.12.2017
(73) Patentinhaber: Audi AG, 85045 Ingolstadt (DE)
(72) Erfinder: HARTMANN, Jürgen, 91468 Gutenstetten (DE); SASSMANNSHAUSEN, Patrick, 85113 Böhmfeld (DE)
(74) Vertreter: Bauer, Dominik Michael
(86) Internationale Anmeldenummer: PCT/EP2016/000062
(87) Internationale Veröffentlichungsnummer: WO 2016/131520

(56) Entgegenhaltungen:
- EP-A1- 0 661 522
- EP-A1- 1 659 711
- EP-A1- 2 819 330
- EP-A2- 1 049 277
- US-A1- 2003 040 272
- US-A1- 2010 233 980
- US-A1- 2010 256 905
- US-B1- 6 181 921

## Beschreibung

Die Erfindung betrifft ein Verfahren zum Betreiben eines Radiosystems eines Kraftwagens, ein Radiosystem für einen Kraftwagen sowie einen Kraftwagen mit einem Radiosystem.

Es ist allgemein bekannt, dass in Kraftwagen Radiosysteme eingesetzt werden können, die dazu in der Lage sind, digital ausgestrahlte Radioprogramme zu empfangen. Dafür weisen derartige Radiosysteme eine Empfangseinrichtung in Form eines sogenannten DAB-Empfängers auf, wobei die Abkürzung DAB für Digital Audio Broadcasting steht, bei welchem es sich um einen digitalen Übertragungsstandard für terrestrischen Empfang von Digitalradio handelt. Üblicherweise wird in einer Senderübersicht dargestellt, welche digitalen Radioprogramme gerade fahrzeugseitig empfangen werden können. Darüber hinaus wird üblicherweise dargestellt, ob der Sender gerade empfangen wird oder aktuell nicht empfangen wird.

Wählt ein Fahrzeuginsasse einen gerade zur Verfügung stehenden digitalen Radiosender aus, so bedeutet das nicht, dass dieser in den nächsten Sekunden oder Minuten immer noch empfangen wird. Bei Fahrten mit einem Kraftwagen kommt es immer wieder vor, dass man sich an einer Empfangsgrenze für den Empfang entsprechender digitaler Radiosender bewegt, so dass es zu einem ständigen Wechsel zwischen einem tatsächlichen Empfang und einer Stummschaltung kommen kann, weil der zuvor ausgewählte digitale Radiosender gerade nicht empfangen werden kann. Dieses Umschalten ist äußerst störend für Fahrzeuginsassen. Bei digitalem Radio ist dies besonders auffallend, da hier der Wechsel zwischen einem tatsächlichen Empfang und einem Nicht-Empfang schlagartig erfolgt, anders beim analogen Radio, bei welchem die Empfangsqualität langsam schlechter wird.

Die EP 1 659 711 A1 offenbart ein Fahrzeugunterhaltungs- und Informationsverarbeitungssystem mit einem Abstimmempfänger zum Empfangen von Rundfunksignalen von mindestens einer von mehreren Rundfunkstationen, einer Navigationseinheit zum Ausgeben von Positionsdaten in Echtzeit gemäß der Fahrzeugbewegung, einer Datenbank, die eine Rundfunkstationsinformation enthält, und einer Einrichtung zum Bestimmen eines Empfangsqualitätsparameters von mindestens einer der Vielzahl von Rundfunkstationen basierend auf den Positionsdaten und der Rundfunkstationsinformation.

Die DE 102013006125 A1 zeigt ein Verfahren zum Betreiben einer Empfangseinrichtung eines Kraftwagens. Sobald eine Fahrtroute im Navigationssystem des Kraftwagens eingestellt worden ist, werden der Empfangseinrichtung entsprechend vorher die in Zukunft auftretenden Abschattungsbereiche mitgeteilt, in welchen bestimmte Radiosender nicht empfangen werden können. In Abhängigkeit von der eingegebenen Route und der bekannten Abschattungsbereiche werden verschiedene Radiosender in einem Speicher zwischengepuffert. Sobald der Kraftwagen einen der Abschattungsbereiche durchfährt, in welchen kein Radioempfang möglich ist, werden die zuvor gepufferten Daten abgespielt.

Die DE 102012000885 A1 zeigt ein Verfahren zur Einstellung von Radiosendern in einem Kraftfahrzeugradiosystem. Dabei wird eine Anzahl von Radiosendern angezeigt, die entlang einer von einem Fahrer geplanten Route ausgestrahlt werden.

Die DE 102012204090 A1 zeigt einen Radioempfänger mit einer automatischen Reaktion auf Funkempfangsstörungen. Sobald ein Kraftwagen einen Tunnel durchfährt, in welchem ein zuvor eingestellter Radiosender nicht mehr empfangen werden kann, wird automatisch auf einen im Tunnel empfangbaren Radiosender umgestellt.

Es ist die Aufgabe der vorliegenden Erfindung, eine Lösung bereitzustellen, mittels welcher ein möglichst unterbrechungsfreies Hören von digitalen Radiosendern innerhalb eines Kraftwagens ermöglicht wird.

Diese Aufgabe wird durch ein Verfahren zum Betreiben eines Radiosystems, durch ein Radiosystem sowie durch einen Kraftwagen mit einem Radiosystem mit den Merkmalen der unabhängigen Patentansprüche gelöst. Vorteilhafte Ausgestaltungen mit zweckmäßigen und nicht-trivialen Weiterbildungen der Erfindung sind in den abhängigen Ansprüchen angegeben.

Bei dem erfindungsgemäßen Verfahren zum Betreiben eines Radiosystems eines Kraftwagens wird ein den Kraftwagen umgebendes Gebiet vorgegeben. Es wird ermittelt, welche digitalen Radiosender innerhalb dieses Gebiets mittels einer Empfangseinrichtung des Radiosystems störungsfrei empfangbar sind. Es werden nur diejenigen digitalen Radiosender angezeigt, welche innerhalb dieses Gebiets störungsfrei empfangbar sind. Bei dem den Kraftwagen umgebenden Gebiet handelt es sich mit anderen Worten um einen vorgegebenen Umfeldbereich des Kraftwagens, welches während der Fahrt mit dem Kraftwagen korrespondierend mit der Geschwindigkeit des Kraftwagens mit diesem fortbewegt wird. Ist beispielsweise der Kraftwagen mittig in dem vorgegebenen Gebiet angeordnet, so kann es beispielsweise vorgesehen sein, dass beim Fahren mit dem Kraftwagen das Gebiet immer derart verschoben wird, dass die Positionierung des Kraftwagens innerhalb des Gebiets immer dieselbe bleibt.

Bei dem erfindungsgemäßen Verfahren erfolgt die Anzeige der digitalen Radiosender also nicht in Abhängigkeit davon, ob die betreffenden digitalen Radiosender gerade aktuell empfangen werden können, sondern basierend auf einer geographischen Bewertung. Dabei wird der aktuelle Standort des Kraftwagens dahingehend bewertet, ob um diesen Standort herum innerhalb des vorgegebenen Gebiets, also in einer näheren Umgebung des Kraftwagens, auch noch ein digitaler Radioempfang von entsprechenden digitalen Radiosendern möglich sein wird. Es werden nur diejenigen digitalen Radiosender auch tatsächlich, beispielsweise innerhalb eines Auswahlmenüs, angezeigt, welche innerhalb dieses Gebiets auch störungsfrei empfangbar sind. Dadurch kann sichergestellt werden, dass ein Fahrzeuginsasse auch nur diejenigen digitalen Radiosender überhaupt auswählen kann, welche er beispielsweise in den nächsten Minuten auch störungsfrei und zuverlässig empfangen kann. Fahrzeuginsassen des Kraftwagens werden also nicht durch ein ständiges Hin- und Herschalten zwischen einem funktionierenden digitalen Radioempfang und einer Stummschaltung beeinträchtigt.

In vorteilhafter Ausgestaltung der Erfindung ist es vorgesehen, dass eine Datei, insbesondere eine digitale Empfangskarte, bereitgestellt wird, in welcher hinterlegt ist, welche digitalen Radiosender ortsabhängig störungsfrei empfangbar sind, wobei unter Verwendung dieser Datei ermittelt wird, welche digitalen Radiosender in dem vorgegebenen Gebiet störungsfrei empfangbar sind. Diese Datei kann beispielsweise fahrzeugseitig innerhalb einer Speichereinrichtung abgespeichert sein. Alternativ ist es auch möglich, dass ein Onlinezugriff auf diese Datei erfolgt, welche auf einer fahrzeugexternen Servereinrichtung gespeichert ist. Mit anderen Worten ist es alternativ also auch möglich, dass vorzugsweise drahtlos eine Verbindung zwischen der fahrzeugexternen Servereinrichtung und dem Radiosystem des Kraftwagens hergestellt wird, so dass auf die betreffende Datei zugegriffen werden kann. Vorzugsweise ist jedoch diese Datei fahrzeugseitig abgespeichert. Dabei kann es vorgesehen sein, dass eine Aktualisierung der Datei in vorgegebenen Zeitintervallen erfolgt, beispielsweise indem eine drahtlose Verbindung zwischen der fahrzeugexternen Servereinrichtung und dem Radiosystem hergestellt wird, so dass ein Update der Datei erfolgen kann. Die Aktualisierung dieser Datei bringt insbesondere den Vorteil mit sich, dass zum Beispiel witterungsabhängige Veränderungen hinsichtlich des digitalen Radioempfangs oder auch beispielsweise eine Veränderung einer Verteilung von Sendestationen, welche digitale Radiosender ausstrahlen, berücksichtigt werden können.

Eine weitere vorteilhafte Ausführungsform der Erfindung sieht vor, dass die Datei basierend auf von anderen Kraftwagen bezüglich einer ortsabhängigen Empfangsqualität der digitalen Radiosender bereitgestellten Daten in vorgegebenen Abständen aktualisiert wird. Die Kraftwagen können beispielsweise jeweilige digitale Empfangsqualitäten bezüglich jeweiliger digitaler Radiosender erfassen und drahtlos an eine fahrzeugexterne Servereinrichtung senden. Auf dieser fahrzeugexternen Servereinrichtung ist vorzugsweise die zuvor bereits erwähnte Datei ebenfalls abgespeichert, welche basierend auf den von den jeweiligen Kraftwagen übermittelten Daten hinsichtlich der Empfangsqualität der digitalen Radiosender aktualisiert wird. Beim Betreiben des Radiosystems des Kraftwagens kann die Datei dann wiederum fortlaufend aktualisiert werden, indem eine drahtlose Verbindung zwischen der fahrzeugexternen Servereinrichtung und dem Radiosystem hergestellt wird. Dadurch können besonders aktuelle und zuverlässige Daten hinsichtlich der ortsabhängigen Empfangsqualität der digitalen Radiosender bereitgestellt werden, so dass auch besonders zuverlässig ermittelt werden kann, welche digitalen Radiosender innerhalb des vorgegebenen Gebiets mittels der Empfangseinrichtung des Radiosystem störungsfrei empfangbar sind.

Gemäß der Erfindung ist es vorgesehen, dass die Größe des Gebiets umso größer eingestellt wird, je schneller der Kraftwagen fährt. Bewegt sich der Kraftwagen beispielsweise auf einer Landstraße mit 80 bis 100 km/h, so wird das Gebiet in seiner Ausdehnung kleiner gewählt, insbesondere in Fahrtrichtung des Kraftwagens, als wenn der Kraftwagen beispielsweise mit 130 bis 150 km/h eine Autobahn befahren sollte. Dadurch kann sichergestellt werden, dass geschwindigkeitsabhängig immer für einen entsprechenden Zeitraum vorausschauend ermittelt werden kann, welche digitalen Radiosender während der Fahrt mit dem Kraftwagen zukünftig noch empfangbar sein werden.

In weiterer vorteilhafter Ausgestaltung der Erfindung ist es vorgesehen, dass falls eine Navigationsroute des Kraftwagens vorgegeben ist, das Gebiet derart vorgegeben wird, dass das Gebiet zumindest einen Teil der Navigationsroute umfasst. Insbesondere, wenn eine Navigationsroute des Kraftwagens vorgegeben ist, beispielsweise durch eine entsprechende Zieleingabe des Fahrers des Kraftwagens, kann das Gebiet besonders sinnvoll eingeschränkt werden, da sehr wahrscheinlich ist, dass der Kraftwagen ohnehin nur der Navigationsroute folgen wird. Insofern wird auch nur entlang der Navigationsroute oder zumindest eines Teils der Navigationsrouten fortlaufend überprüft, welche digitalen Radiosender überhaupt empfangbar sein werden, wobei auch nur diese empfangbaren Radiosender, welche innerhalb des vorgegebenen Gebiets liegen, beispielsweise entlang eines Teilabschnitts der Navigationsroute, auch zur Auswahl angezeigt werden.

Eine weitere vorteilhafte Ausführungsform der Erfindung sieht vor, dass falls keine Navigationsroute des Kraftwagens vorgegeben ist, uhrzeitabhängig und/oder in Abhängigkeit vom Wochentag, also in Abhängigkeit davon, ob es sich um einen Wochentag, einen Feiertag oder dergleichen handelt, sowie unter Berücksichtigung von bislang mit dem Kraftwagen zurückgelegten Routen eine voraussichtliche Route bestimmt und das Gebiet derart vorgegeben wird, dass das Gebiet zumindest einen Teil der Route umfasst. Mit anderen Worten wird also eine Fahrtrichtung des Kraftwagens unter Berücksichtigung der Tageszeit und des jeweiligen Wochentags sowie unter Berücksichtigung der zu den jeweiligen Zeiten und Tagen zurückgelegten Routen des Kraftwagens, bestimmt. Beispielsweise kann es sein, dass der Fahrer des Kraftwagens von Montag bis Freitag jeden Morgen ungefähr zur selben Uhrzeit eine Strecke zu seinem Arbeitsplatz zurücklegt. In Kenntnis dieser zu diesen Tageszeiten immer zurückgelegten Route wird das Gebiet derart vorgegeben, dass das Gebiet zumindest einen Teil dieser vorgegebenen Route umfasst. Basierend auf historischen Daten wird also mit anderen Worten abgeschätzt, welchen Weg der Fahrer des Kraftwagens sehr wahrscheinlich einschlagen wird, wobei das entsprechende Gebiet in Abhängigkeit von diesen Informationen festgelegt wird. Dadurch kann besonders zuverlässig für eine höchstwahrscheinlich vom Fahrer eingeschlagene Route bestimmt werden, welche digitalen Radiosender entlang dieser Route empfangbar sein werden, so dass auch nur diese digitalen Radiosender zur Auswahl angezeigt werden.

Gemäß der Erfindung ist es vorgesehen, dass die Größe und die Form des Gebiets in Abhängigkeit von einer gerade von dem Kraftwagen befahrenen Straßenart vorgegeben wird. Sollte der Kraftwagen beispielsweise eine Autobahn befahren, und sollten im gerade befahrenen Streckenabschnitt auch keine Autobahnabfahrten und -ausfahrten vorhanden sein, so ist es sinnvoll, das Gebiet auf einen relativ engen Schlauch einzuschränken, welcher im Wesentlichen der gerade befahrenen Autobahn entspricht. Fährt der Kraftwagen hingegen beispielsweise auf einer Landstraße, welche viele Verzweigungen und Abbiegemöglichkeiten aufweist, so wird das Gebiet gegebenenfalls etwas großräumiger, insbesondere auch quer zur gerade eingeschlagenen Fahrtrichtung, gewählt, so dass ein möglichst großes Gebiet abgedeckt wird, um möglichen Abbiegevorgängen vorgreifen zu können und somit besonders zuverlässig bestimmen zu können, welche digitalen Radiosender zukünftig noch störungsfrei empfangen werden können, so dass auch nur diese digitalen Radiosender zur Auswahl angezeigt werden.

Gemäß der Erfindung ist es vorgesehen, dass die Größe und die Form des Gebiets in Abhängigkeit von einer vorgegebenen ununterbrochenen Mindestempfangsdauer der digitalen Radiosender vorgegeben wird. Beispielsweise kann ein Auswahlmenü mittels des Radiosystems bereitgestellt werden, mittels welchem der Fahrer des Kraftwagens auswählen kann, wie lange er zumindest eine störungsfreie Wiedergabe der jeweiligen digitalen Radiosender wünscht. Sollte er eine besonders lange störungsfreie Mindestempfangsdauer und Wiedergabedauer wünschen, so wird das Gebiet entsprechend größer gewählt, als wenn der Fahrer keine besonders lange Mindestempfangsdauer und störungsfreie Wiedergabedauer wünschen sollte. Vorzugsweise werden auch nur diejenigen digitalen Radiosender angezeigt, die die vorgegebene Mindestempfangsdauer aufweisen. Darüber hinaus kann es auch vorgesehen sein, dass über das entsprechende Auswahlmenü der Fahrer des Kraftwagens vorgeben kann, dass er keine besonders lange Mindestempfangsdauer aber stattdessen eine besonders hohe Anzahl von digitalen Radiosendern angezeigt bekommen möchte. Bei einer derartigen Vorgabe kann es vorgesehen sein, dass das Gebiet kleiner gewählt wird als wenn eine besonders lange Mindestempfangsdauer gewünscht sein sollte. In diesem Fall kann es sein, dass bei einer Auswahl von besonders vielen anzuzeigenden digitalen Radiosendern die jeweilige Mindestempfangsdauer für die digitalen Radiosender automatisch reduziert wird, so dass eine größere Auswahl beziehungsweise Anzahl an digitalen Radiosendern angezeigt wird.

Das erfindungsgemäße Radiosystem für einen Kraftwagen umfasst eine Steuereinrichtung, welche dazu ausgebildet ist, ein den Kraftwagen umgebendes Gebiet vorzugeben und zu ermitteln, welche digitalen Radiosender innerhalb dieses Gebiets mittels einer Empfangseinrichtung des Radiosystems störungsfrei empfangbar sind und eine Anzeigeeinrichtung des Kraftwagens derart anzusteuern, dass nur diejenigen digitalen Radiosender angezeigt werden, welche innerhalb dieses Gebiets störungsfrei empfangbar sind.

Vorteilhafte Ausgestaltungen des erfindungsgemäßen Verfahrens sind als vorteilhafte Ausgestaltungen des erfindungsgemäßen Radiosystems anzusehen, wobei das Radiosystem insbesondere Mittel zur Durchführung der Verfahrensschritte aufweist.

Der erfindungsgemäße Kraftwagen umfasst das erfindungsgemäße Radiosystem oder eine vorteilhafte Ausführungsform des erfindungsgemäßen Radiosystems.

Weitere Vorteile, Merkmale und Einzelheiten der Erfindung ergeben sich aus der nachfolgenden Beschreibung bevorzugter Ausführungsbeispiele sowie anhand der Zeichnung. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen.

Ausführungsbeispiele der Erfindung werden nachfolgend anhand schematischer Zeichnungen näher erläutert.

Es zeigen:
- Fig. 1: eine schematische Darstellung eines Kraftwagens, welcher ein Radiosystem zum Empfangen von digitalen Radiosendern aufweist; und
- Fig. 2: eine weitere schematische Darstellung des Kraftwagens, wobei ein den Kraftwagen umgebendes Gebiet schematisch eingezeichnet und eine drahtlose Verbindung zwischen dem Kraftwagen und einer fahrzeugexternen Servereinrichtung schematisch dargestellt ist.

In den Figuren werden gleiche oder funktionsgleiche Elemente mit gleichen Bezugszeichen versehen.

Ein Kraftwagen 10 mit einem Radiosystem 12 ist in einer schematischen Darstellung in Fig. 1 gezeigt. Das Radiosystem 12 umfasst eine Steuereinrichtung 14 und eine Empfangseinrichtung 16, welche dazu ausgebildet ist, digitale Radiosender zu empfangen. Die Steuereinrichtung 14 ist zudem noch mit einer Anzeigeeinrichtung 18 des Kraftwagens 10 verbunden und dazu ausgebildet, die Anzeigeeinrichtung 18 zur Anzeige von unterschiedlichen digitalen Radiosendern A, B, C anzusteuern.

In Fig. 2 ist der Kraftwagen 10 in einer weiteren schematischen Darstellung gezeigt, wobei ein den Kraftwagen 10 umgebendes Gebiet 20 dargestellt ist. Nachfolgend wird ein Verfahren zum Betreiben des Radiosystems 12 näher erläutert.

Mittels der Steuereinrichtung 14 wird zunächst das den Kraftwagen 10 umgebende Gebiet 20 vorgegeben. Die Ausdehnung beziehungsweise Größe des Gebiets 20 wird dabei mittels der Steuereinrichtung 14 umso größer eingestellt, je schneller der Kraftwagen 10 fährt. Falls eine Navigationsroute 22 zu einem Ziel 24 des Kraftwagens 10 vorgegeben sein sollte, wird das Gebiet 20 derart vorgegeben, dass das Gebiet 20 zumindest einen Teil der Navigationsroute 22 oder die gesamte Navigationsroute 22 umfasst. Sollte keine Navigationsroute 22 des Kraftwagens 10 bekannt sein, so ist die Steuereinrichtung 14 dazu ausgelegt, uhrzeitabhängig und in Abhängigkeit vom Wochentag sowie unter Berücksichtigung von bislang mit dem Kraftwagen 10 zurückgelegten Routen eine voraussichtliche Route zu bestimmen und das Gebiet 20 derart vorzugeben, dass das Gebiet 20 zumindest einen Teil der voraussichtlichen Route umfasst. Mit anderen Worten wird also in Abhängigkeit von einer abgeschätzten Fahrtrichtung des Kraftwagens 10 das Gebiet 20 entsprechend festgelegt.

Die Größe und die Form des Gebiets 20 kann zudem in Abhängigkeit von einer gerade von dem Kraftwagen 10 befahrenen Straßenart vorgegeben werden. Sollte der Kraftwagen 10 beispielsweise gerade auf einer Autobahn fahren, wird das Gebiet 20 in Fahrtrichtung eher länglich ausgebildet, da üblicherweise auf Autobahnen relativ wenige Auffahrt- und Abfahrtmöglichkeiten bestehen. Sollte der Kraftwagen 10 stattdessen beispielsweise eine Landstraße befahren, von welcher besonders viele Straßen wegführen beziehungsweise in die Landstraße münden, wird das Gebiet 20 vorzugsweise relativ lang und relativ breit, beispielsweise kreisförmig, vorgegeben, so dass eventuelle Abbiegevorgänge auf von der Landstraße abzweigende Straßen ebenfalls berücksichtigt werden können.

Sobald mittels der Steuereinrichtung 14 das den Kraftwagen 10 umgebende Gebiet 20 vorgegeben worden ist, wird ermittelt, welche digitalen Radiosender innerhalb dieses Gebiets 20 mittels der Empfangseinrichtung 16 des Radiosystems 12 störungsfrei empfangbar sind. Vorzugsweise ist fahrzeugseitig eine Datei, beispielsweise in Form einer digitalen Empfangskarte, abgespeichert, in welcher hinterlegt ist, welche digitalen Radiosender ortsabhängig störungsfrei empfangbar sind. Unter Verwendung dieser Dateien ermittelt die Steuereinrichtung 14, welche digitalen Radiosender in dem vorgegebenen Gebiet 20 störungsfrei empfangbar sind.

Dabei kann es vorgesehen sein, dass die Datei innerhalb von vorgegebenen Zeitintervallen, beispielsweise wöchentlich, monatlich oder dergleichen, aktualisiert wird. Das Radiosystem 12 ist dabei dazu ausgelegt, eine drahtlose Verbindung 26 mit einer fahrzeugexternen Servereinrichtung 28 herzustellen, um die besagte Datei zu aktualisieren. Auf der fahrzeugexternen Servereinrichtung 28 kann eine entsprechende Datei, beispielsweise ebenfalls in Form einer digitalen Empfangskarte, bereitgestellt werden, in welcher hinterlegt ist, welche digitalen Radiosender ortsabhängig störungsfrei empfangbar sind. Durch die fortlaufende fahrzeugseitige Aktualisierung der Datei, in welcher hinterlegt ist, welche digitalen Radiosender ortsabhängig störungsfrei empfangbar sind, kann beispielsweise auf witterungsbedingte Empfangsschwankungen der digitalen Radiosender auf einfache Weise reagiert werden. Beispielsweise kann auch darauf reagiert werden, wenn sich eine Verteilung von Sendestationen verändert, mittels welchen die digitalen Radiosender ausgestrahlt werden.

Darüber hinaus ist es auch möglich, dass weitere hier nicht dargestellte Kraftwagen fortlaufend Daten an die fahrzeugexterne Servereinrichtung 28 senden, mittels welchen jeweilige ortsabhängige Empfangsqualitäten der digitalen Radiosender beschrieben werden. Dabei ist es möglich, dass der Kraftwagen 10 entweder direkt mittels einer Car-to-Car-Kommunikation die fahrzeugseitig abgespeicherte Datei aktualisiert oder alternativ auch - wie bereits erwähnt - ein Update der Datei durch Aufbau der drahtlosen Verbindung 26 mit der fahrzeugexternen Servereinrichtung 28 vornimmt.

Beispielsweise kann mittels der Anzeigeeinrichtung 18 auch ein Auswahlmenü bereitgestellt werden, mittels welchem der Fahrer des Kraftwagens 10 bestimmen kann, welche ununterbrochene Mindestempfangsdauer beziehungsweise ununterbrochene Mindestwiedergabedauer der digitalen Radiosender er wünscht. Entsprechend dieser Vorgabe kann die Steuereinrichtung 14 zum einen die Größe des Gebiets 20, welches hinsichtlich der Empfangsqualität der digitalen Radiosender überwacht wird, einstellen sowie diejenigen digitalen Radiosender filtern, welche tatsächlich zur Auswahl mittels der Anzeigeeinrichtung 18 dargestellt werden. Zusätzlich oder alternativ ist es auch möglich, dass der Fahrer beispielsweise über ein entsprechendes Auswahlmenü auswählen kann, dass er sich lieber besonders viele digitale Radiosender anzeigen lassen möchte. Wählt er die Anzahl der anzuzeigenden digitalen Radiosender besonders hoch, kann es vorgesehen sein, dass die störungsfreie Mindestwiedergabedauer je digitalem Radiosender automatisch reduziert wird. Der Fahrer kann also selbst auswählen, ob er eine besonders lange störungsfreie Wiedergabe der jeweiligen digitalen Radiosender wünscht, die ihm angezeigt werden sollen, oder stattdessen mehr digitale Radiosender angezeigt bekommen möchte, wobei in diesem Fall jedoch die Gefahr besteht, dass die durchgehende störungsfreie Wiedergabe dieser digitalen Radiosender relativ gering ausfällt.

Durch das erläuterte Verfahren zum Betreiben des Radiosystems 12 und das Radiosystem 12 kann also gewährleistet werden, dass ein Fahrzeuginsasse nicht durch ein ständiges Hin- und Herschalten zwischen einem aktiven digitalen Radioempfang und einer Stummschaltung aufgrund einer gerade nicht möglichen Wiedergabe von digitalen Radioinhalten beeinträchtig wird.

## Patentansprüche

1. Verfahren zum Betreiben eines Radiosystems (12) eines Kraftwagens (10), mit den Schritten:
- Vorgeben eines den Kraftwagen(10) umgebenden Gebiets (20);
- Ermitteln, welche digitalen Radiosender (A, B, C) innerhalb dieses Gebiets (20) mittels einer Empfangseinrichtung (16) des Radiosystems (12) störungsfrei empfangbar sind;
- Anzeigen nur derjenigen digitalen Radiosender (A, B, C), welche innerhalb dieses Gebiets (20) störungsfrei empfangbar sind;
wobei
- die Größe des Gebiets (20) umso größer eingestellt wird, je schneller der Kraftwagen (10) fährt;
- und/oder die Größe und die Form des Gebiets (20) in Abhängigkeit von einer gerade von dem Kraftwagen (10) befahrenen Straßenart vorgegeben wird;
- und/oder die Größe und die Form des Gebiets (20) in Abhängigkeit von einer vorgegebenen ununterbrochenen Mindestempfangsdauer der digitalen Radiosender (A, B, C) vorgegeben wird.

2. Verfahren nach Anspruch 1,
**dadurch gekennzeichnet, dass**
eine Datei, insbesondere eine digitale Empfangskarte, bereitgestellt wird, in welcher hinterlegt ist, welche digitalen Radiosender (A, B, C) ortsabhängig störungsfrei empfangbar sind, wobei unter Verwendung dieser Datei ermittelt wird, welche digitalen Radiosender (A, B, C) in dem vorgegebenen Gebiet (20) störungsfrei empfangbar sind.

3. Verfahren nach Anspruch 2,
**dadurch gekennzeichnet, dass**
die Datei basierend auf von anderen Kraftwagen (10) bezüglich einer ortsabhängigen Empfangsqualität der digitalen Radiosender (A, B, C) bereitgestellten Daten in vorgegebenen Abständen aktualisiert wird.

4. Verfahren nach einem der vorhergehenden Ansprüche,
**dadurch gekennzeichnet, dass**
falls eine Navigationsroute (22) des Kraftwagens (10) vorgegeben ist, das Gebiet (20) derart vorgegeben wird, dass das Gebiet (20) zumindest einen Teil der Navigationsroute (22) umfasst.

5. Verfahren nach einem der vorhergehenden Ansprüche,
**dadurch gekennzeichnet, dass**
falls keine Navigationsroute (22) des Kraftwagens (10) vorgegeben ist, uhrzeitabhängig und/oder in Abhängigkeit vom Wochentag sowie unter Berücksichtigung von bislang mit dem Kraftwagen (10) zurückgelegten Routen eine voraussichtliche Route bestimmt und das Gebiet (20) derart vorgegeben wird, dass das Gebiet (20) zumindest einen Teil der voraussichtlichen Route umfasst.

6. Radiosystem (12) für einen Kraftwagen (10), mit einer Steuereinrichtung (14), welche dazu ausgebildet ist, ein den Kraftwagen (10) umgebendes Gebiet (20) vorzugeben und zu ermitteln, welche digitalen Radiosender (A, B, C) innerhalb dieses Gebiets (20) mittels einer Empfangseinrichtung (16) des Radiosystems (12) störungsfrei empfangbar sind und eine Anzeigeeinrichtung (18) des Kraftwagens (10) derart anzusteuern, dass nur derjenigen digitalen Radiosender (A, B, C) angezeigt werden, welche innerhalb dieses Gebiets (20) störungsfrei empfangbar sind,
wobei die Steuereinrichtung (14) dazu ausgebildet ist,
- die Größe des Gebiets (20) umso größer einzustellen, je schneller der Kraftwagen (10) fährt;
- und/oder die Größe und die Form des Gebiets (20) in Abhängigkeit von einer gerade von dem Kraftwagen (10) befahrenen Straßenart vorzugeben;
- und/oder die Größe und die Form des Gebiets (20) in Abhängigkeit von einer vorgegebenen ununterbrochenen Mindestempfangsdauer der digitalen Radiosender (A, B, C) vorzugeben.

7. Kraftwagen (10) mit einem Radiosystem (12) nach Anspruch 6.

## Claims

1. Method for operating a radio system (12) of a motor vehicle (10), with the steps of:
- specifying an area (20) surrounding the motor vehicle (10);
- determining which digital radio stations (A, B, C) are received error-free within said area (20) using a receiver device (16) of the radio system (12);
- displaying only the digital radio stations (A, B, C) which are received error-free within this area (20);
wherein
- the faster the motor vehicle (10) is travelling, the greater the size of the area (20) set;
- and/or the size and the shape of the area (20) are specified based on a road type currently being travelled by the motor vehicle (10);
- and/or the size and the shape of the area (20) are specified based on a predefined uninterrupted minimum reception duration for the digital radio stations (A, B, C).

2. Method according to claim 1,
**characterised in that**
a file is provided, in particular a digital receiver card, which records which digital radio stations (A, B, C) are received error-free based on a location, this file being used to determine which digital radio stations (A, B, C) are received error-free within the predefined area (20).

3. Method according to claim 2,
**characterised in that**
the file is updated at predefined intervals based on data provided by other motor vehicles (10) regarding a location-dependent reception quality of the digital radio stations (A, B, C).

4. Method according to any of the preceding claims,
**characterised in that**
if a navigation route (22) for the motor vehicle (10) is specified, the area (20) is specified in such a way, that the area (20) comprises at least a portion of the navigation route (22).

5. Method according to any of the preceding claims,
**characterised in that**
if no navigation route (22) for the motor vehicle (10) has been specified, an anticipated route is determined based on a time of day and/or a day of the week and taking into account routes previously travelled by the motor vehicle (10), and the area (20) is specified in such a way, that the area (20) comprises at least a portion of the anticipated route.

6. Radio system (12) for a motor vehicle (10), with a control device (14) configured to specify an area (20) surrounding the motor vehicle (10) and to determine which digital radio stations (A, B, C) are received error-free within said area (20) using a receiver device (16) of the radio system (12) and to control a display device (18) of the motor vehicle (10) in such a way that only the digital radio stations (A, B, C) which are received error-free within said area (20) are displayed,
wherein the control device (14) is configured
- such that the faster the motor vehicle (10) is travelling, the greater the size of the area (20) set;
- and/or to specify the size and the shape of the area (20) based on a road type currently being travelled by the motor vehicle (10);
- and/or to specify the size and the shape of the area (20) based on a predefined uninterrupted minimum reception duration for the digital radio stations (A, B, C).

7. Motor vehicle (10) with a radio system (12) according to claim 6.

## Revendications

1. Procédé de fonctionnement d'un système radio (12) d'une automobile (10), comprenant les étapes consistant à :
- prédéfinir une zone (20) entourant l'automobile (10) ;
- déterminer quels émetteurs radio numériques (A, B, C) peuvent être reçus sans interférence à l'intérieur de ladite zone (20) au moyen d'un dispositif de réception (16) du système radio (12) ;
- afficher uniquement les émetteurs radio numériques (A, B, C) qui peuvent être reçus sans interférence à l'intérieur de ladite zone (20) ;
dans lequel
- la taille de la zone (20) est ajustée pour être d'autant plus grande que l'automobile (10) roule plus vite ;
- et/ou la taille et la forme de la zone (20) sont prédéfinies en fonction d'un type de voie en train d'être parcourue par l'automobile (10) ;
- et/ou la taille et la forme de la zone (20) sont prédéfinies en fonction d'une durée de réception minimale ininterrompue prédéfinie des émetteurs radio numériques (A, B, C).

2. Procédé selon la revendication 1,
**caractérisé en ce que**
un fichier, en particulier une carte de réception numérique, est fourni, dans lequel sont consignés les émetteurs radio numériques (A, B, C) qui peuvent être reçus sans interférence en fonction de l'emplacement, dans lequel les émetteurs radio numériques (A, B, C), qui peuvent être reçus sans interférence dans la zone (20) prédéfinie, sont déterminés à l'aide dudit fichier.

3. Procédé selon la revendication 2,
**caractérisé en ce que**
le fichier est mis à jour à des intervalles prédéfinis en se basant sur des données fournies par d'autres automobiles (10) en ce qui concerne une qualité de réception des émetteurs radio numériques (A, B, C) dépendante de l'emplacement.

4. Procédé selon l'une quelconque des revendications précédentes,
**caractérisé en ce que**
si un itinéraire de navigation (22) de l'automobile (10) est prédéfini, la zone (20) est prédéfinie de telle manière que la zone (20) comprend au moins une partie de l'itinéraire de navigation (22).

5. Procédé selon l'une quelconque des revendications précédentes,
**caractérisé en ce que**
si aucun itinéraire de navigation (22) de l'automobile (10) n'est prédéfini, un itinéraire envisagé est déterminé en fonction de l'horaire et/ou en fonction du jour de la semaine ainsi qu'en tenant compte des itinéraires précédemment suivis par l'automobile (10), et la zone (20) est prédéfinie de telle manière que la zone (20) comprend au moins une partie de l'itinéraire envisagé.

6. Système radio (12) destiné à une automobile (10), avec un dispositif de commande (14) conçu pour prédéfinir une zone (20) entourant l'automobile (10) et pour déterminer quels émetteurs radio numériques (A, B, C) peuvent être reçus sans interférence à l'intérieur de ladite zone (20) au moyen d'un dispositif de réception (16) du système radio (12) et pour commander un dispositif d'affichage (18) de l'automobile (10) de telle manière que seuls les émetteurs radio numériques (A, B, C) qui peuvent être reçus sans interférence dans ladite zone (20) sont affichés,
dans lequel le dispositif de commande (14) est conçu pour
- ajuster la taille de la zone (20) pour qu'elle soit d'autant plus grande que l'automobile (10) roule plus vite ;
- et/ou prédéfinir la taille et la forme de la zone (20) en fonction d'un type de voie en train d'être parcourue par l'automobile (10) ;
- et/ou prédéfinir la taille et la forme de la zone (20) en fonction d'une durée de réception minimale ininterrompue prédéfinie des émetteurs radio numériques (A, B, C).

7. Automobile (10) avec un système radio (12) selon la revendication 6.
